# EUROPÄISCHE PATENTSCHRIFT

(11) **EP 0 825 126 B1**
(45) Veröffentlichungstag und Bekanntmachung des Hinweises auf die Patenterteilung: **05.12.2001**
(21) Anmeldenummer: 97113533.0
(22) Anmeldetag: 06.08.1997
(51) Int. Cl.: B65D 5/54, B65D 5/66

(54) **Spenderpackung für hygroskopische Tabletten**
Dispensing package for hygroscopic tablets
Emballage pour comprimés hygroscopiques

(30) Priorität: 14.08.1996 DE 19632764
(43) Veröffentlichungstag der Anmeldung: 25.02.1998
(73) Patentinhaber: Henkel Kommanditgesellschaft auf Aktien, 40589 Düsseldorf-Holthausen (DE)
(72) Erfinder: Barthel, Wolfgang Ing., 40589 Düsseldorf (DE); Huchler, Stefan, Dipl.-Physiker, 50375 Leverkusen (DE); Künzel, Werner, Dipl.-Ing., 40764 Langenfeld (DE)

(56) Entgegenhaltungen:
- DE-U- 8 809 938
- FR-A- 2 594 414
- GB-A- 423 180
- GB-A- 2 288 592
- US-A- 4 284 197

## Beschreibung

Die Erfindung betrifft eine Faltschachtel mit den Merkmalen des Oberbegriffes nach Patentanspruch 1.

Derartige Faltschachteln werden häufig als Verpackung für vor Umgebungseinflüssen zu schützende Produkte verwendet, beispielsweise für hygroskopische Tabletten. Dazu wird nach dem Zusammenfalten von Unter- und Oberteil das Füllgut auf einfache Weise von oben eingebracht und die Packung dann durch Umklappen des Oberteils und Überdeckung des Unterteils durch das Oberteil verschlossen. Zur Entnahme des Füllguts wird dann das Oberteil auf- bzw. abgetrennt. Für Füllgüter, die nur teilweise auf einmal entnommen werden, ist dies nachteilig, da beim Öffnen das gesamte Füllgut freigelegt wird und Schachteln mit völlig auf- bzw. abgetrennten Deckeln problematisch für das weitere sichere Aufbewahren des restlichen Füllgutes sind.

Aus der deutschen Gebrauchsmusterschrift DE 88 09 938 U1 ist eine Faltschachtel gemäß dem Oberbegriff des Anspruchs 1 bekannt, deren vordere Seitenwand nicht fest mit den zugeordneten Seitenwänden verbunden ist, sondern derart an der Bodenwand nach unten schwenkbar angelenkt ist, daß eine Schütte gebildet wird. Die möglichst große und zum Schütten geeignete Entnahmeöffnung weist den Nachteil auf, daß beim Öffnen eine große Menge des Füllgutes äußeren Umwelteinflüssen wie Luftfeuchtigkeit ausgesetzt ist. Bei hygroskopischem Material, beispielsweise Wasch- oder Geschirrspülmittel-Tabletten führt dies zu einer unerwünschten Erhöhung der Feuchtigkeit innerhalb des Produktes. Dieses Problem tritt insbesondere im Räumen mit Spül- oder Waschmaschinen auf.

Die britische Druckschrift GB 2 288 592 A offenbart eine Faltschachtel, bei welcher in geöffnetem Zustand nur eine relativ geringe Menge des Füllgutes freiliegt. Jedoch wir auch hier mehr Produkt dargeboten als entnommen wird.

Das der Erfindung zugrundeliegende technische Problem besteht darin, eine Faltschachtel der genannten Art so auszugestalten, daß nur die jeweils zu entnehmende Menge des Füllguts beim Öffnen freigelegt wird. Dieses Problem wird erfindungsgemäß durch einen Faltschachtel mit den kennzeichnenden Merkmalen des Anspruchs 1 gelöst.

Eine so ausgestaltete Faltschachtel hat den Vorteil, daß zum Öffnen der Faltschachtel nur die Perforationslinien aufgetrennt werden müssen, wodurch sich der vordere Teil des Deckels mit den daran angelenkten Teilen der Seitenwände vom Unterteil lösen läßt und um die Rillinie aufgeklappt wird. Dabei wird die Rillinie zweckmäßig in einem Abstand von der Vorderkante des Deckels angeordnet, die dem Format des auf einmal zu entnehmenden Füllguts entspricht.

Diese und weitere Vorteile der erfindungsgemäßen Faltschachtel werden durch die Beschreibung eines Ausführungsbeispiels verdeutlicht, das in der beigefügten Zeichnung dargestellt ist. In der Zeichnung ist eine flache Faltschachtel gezeigt, in der Tabletten aus einem hygroskopischen Material verpackt werden. In der Zeichnung zeigt:
- Fig. 1: den Zuschnitt einer Faltschachtel mit Rill- und Perforationslinien und
- Fig. 2: eine perspektivische Darstellung der Faltschachtel mit aufgeklapptem Vorderteil des Deckels.

Fig. 1 zeigt einen flachliegenden Kartonzuschnitt zum Aufrichten einer Faltschachtel. Der Kartonzuschnitt 1 weist einen Boden 2 und vier an diesem angelenkte Seitenwände 3, 4, 5, 6 auf. Die beiden Seitenwände 4, 6 tragen seitlich jeweils zwei Staubklappen 7 bis 10, die zum festen Verbinden der Seitenwände untereinander beim Aufrichten und Zusammenfalten des Unterteils der Schachtel dienen. An der Seitenwand 4 sind Lappen 11 angeformt, die der lösbaren Verriegelung dienen, wie später noch ausführlich beschrieben werden wird.

Die Seitenwand 6 zeigt einen an ihrer vom Boden 2 abgewandten Kante angelenkten Deckel 12, an dessen drei übrigen Rändern drei Seitenwände 13, 14, 15 angelenkt sind. An den Seitenwänden 13, 15 sind zusätzlich Staubklappen 16 angelenkt, welche zum festen Verbinden mit der Seitenwand 14 dienen. Auf dem Deckel 12 verläuft parallel zu den Seitenwänden im Abstand x zur Seitenwand 14 eine Rillinie 17. Von den beiden Enden dieser Rillinie 17 gehen zwei Perforationslinien 18 aus, die schräg über die beiden Seitenwände 13, 15 verlaufen und von diesen die vorderen Teile 13a, 15a abgrenzen. Die Perforationslinien 18 enden in Ausnehmungen 19, die vom äußeren Rand her in die Seitenwände eingebracht sind. Die Staubklappen 16 sind mit Aussparungen 20 versehen, in welche im aufgerichteten und verschlossenen Zustand der Faltschachtel die Lappen 11 eingreifen und einschnappen.

Beim Aufrichten des Kartonzuschnitts 1 zu einer Faltschachtel werden zuerst die vier Seitenwände 3, 4, 5, 6 nach oben umgefaltet und mit Hilfe der Staubklappen 7, 8, 9, 10 untereinander fest verbunden. Daraufhin kann das so gebildete Unterteil mit dem Füllgut, z. B. Tabletten aus hygroskopischem Material, beschickt werden, was aufgrund der großen Öffnung leicht durchzuführen ist, wie in der perspektivischen Darstellung in Fig. 2 leicht zu erkennen. Nach Abschluß des Füllvorgangs wird das aufgerichtete und geklebte Oberteil der Faltschachtel mit dem Deckel 12 und den Seitenwänden 13, 14, 15 auf den unteren Teil der Faltschachtel umgeklappt und der hinter den Perforationslinien 18 liegende Teil der Seitenwände 13, 15 mit den entsprechenden Seitenwänden des Unterteils fest verbunden, beispielsweise verklebt. Die Staubklappen 16 werden mit den zugeordneten Abschnitten der Seitenwand 14 fest verklebt.

Beim Herunterklappen des Oberteils über die Seitenwände 3, 4, 5 des Unterteils zum Verschließen der Schachtel werden die an der Seitenwand 4 angelenkten Lappen 11 nach außen und unten umgebogen. Wenn das Oberteil auf dem Unterteil der Faltschachtel ganz aufliegt, fluchten die umgebogenen Lappen 11 mit den Aussparungen 20 und springen aufgrund der immanenten Rückfederkraft in diese derart ein, daß die Unterkanten der Lappen 11 an den Oberkanten der Staubklappen 16 unter den Aussparungen 20 anliegen.

Zum Öffnen der so gebildeten Faltschachtel werden die beiden Perforationslinien 18 aufgetrennt. Der Eingriff zum Auftrennen der Rillinien 18 wird durch die beiden Ausnehmungen 19 erleichtert. Der vordere Teil des Oberteils wird dann entlang der Rillinie 17 hochgeklappt, so daß nur der Teil des Füllguts freigelegt wird, der auf einmal entnommen werden soll. Beim Hochklappen des vorderen Oberteils muß zusätzlich die Haltekraft der Lappen 11 überwunden werden, an denen sich die Oberkanten der Staubklappen 16 unter der Aussparung 20 abstützen. Zum Wiederverschließen wird der Faltschachtelbereich über die Öffnung im Abstand x von der Vorderkante nach unten gedrückt, wobei die Lappen 11 wieder in die Aussparungen 20 einrasten und so einen festen Wiederverschluß der Faltschachtel gewährleisten. Die vordere Seitenwand 14 kann zum leichteren Eingriff beim Anheben des Teilbereichs der Faltschachtel zusätzlich mit einer Daumenmulde 21 ausgestaltet sein.

## Patentansprüche

1. Faltschachtel für vor Umgebungseinflüssen zu schützende Produkte, insbesondere für hygroskopische Tabletten mit einem Unterteil, das einen Boden (2) und vier daran angelenkte Seitenwände (3, 4, 5, 6) aufweist, und einem Oberteil, das einen an einer Seitenwand (6) des Unterteils angelenkten Deckel (12) und an den übrigen drei Deckelrändern angelenkte Seitenwände (13, 14, 15) aufweist, welche die Seitenwände (3, 4, 5) des Unterteils zumindest teilweise überdecken und in verschlossenem Zustand zumindest teilweise mit diesen verbunden sind, wobei der Deckel (12) eine parallel zur Deckelvorderkante verlaufende Rillinie (17) aufweist, von deren beiden Endpunkten jeweils eine über die angrenzende Seitenwand (13, 15) verlaufende und von diesen die vorderen Teile (13a, 15a) abgsenzende Perforationslinie (18) ausgeht, wobei die in bezug auf die vordere Seitenwand (14) hinter der Perforationslinie (18) liegenden Teile der Seitenwände (13, 15) des Oberteils mit den durch sie überdeckten Bereichen der Seitenwände (3, 5) des Unterteils fest verbunden sind, wobei der Teil des Oberteils, der in bezug auf die vordere Seitenwand (14) vor der Rillinie (17) und den Perforationslinien (18) angeordnet ist, nach Auftrennung der Perforationslinien (18) lösbar mit dem Unterteil verbindbar ist, wobei an der Vorderkante der Teile (13a, 15a) der Seitenwände (13, 15) des Deckels (12) jeweils eine Staubklappe (16) angelenkt ist, die rechtwinklig umgebogen und beim Zusammenfalten des Oberteils auf der Innenseite der rechtwinklig umgebogenen vorderen Seitenwand (14) befestigt wird, und wobei am oberen Rand der Staubklappen (16) Aussparungen (20) vorgesehen und am oberen Rand der vorderen Seitenwand (4) des Unterteils im Format den Aussparungen (20) entsprechende Lappen (11) angelenkt und derart angeordnet sind, daß sie beim Verschließen der Faltschachtel unter Beibehaltung einer Rückfederkraft senkrecht nach unten umgebogen werden, mit den Aussparungen (20) fluchten und in diese einschnappen,
**dadurch gekennzeichnet,**
**daß** die vordere Seitenwand (4) fest mit den seitlichen Seitenwänden (3, 5) verbunden ist und daß die Rillinie (17) in einem Abstand von der Vorderkante des Deckels (12) angeordnet ist, die dem Format des auf einmal zu entnehmenden Füllguts, insbesondere hygroskopischen Tabletten, entspricht.

2. Faltschachtel nach Anspruch 1,
**dadurch gekennzeichnet,**
**daß** in den Seitenwänden (13, 15) des Oberteils am äußeren Rand neben der jeweiligen Perforationslinie (18) jeweils eine Ausnehmung (19) ausgebildet ist.

## Claims

1. Folding box for products to be protected against environmental influences, especially for hygroscopic tablets, with a lower part which comprises a base (2) and four side walls (3, 4, 5, 6) hinged thereto, and a upper part which comprises a cover (12) hinged to a side wall (6) of the lower part and side walls (13, 14, 15) which are hinged at the remaining three cover edges and which at least partly cover the side walls (3, 4, 5) of the lower part and in the closed state are at least partly connected with these, wherein the cover (12) has a groove line (17) which extends parallel to the cover front edge and from each of the two end points of which a respective perforation line (18), which extends across the adjacent side wall (13, 15) and delimits from these the front parts (13a, 15a), goes out, wherein the parts, which lie behind the perforation line (18) with respect to the front side wall (14), of the side walls (13, 15) of the upper part are fixedly connected with the regions, which are covered by them, of the side walls (3, 5) of the lower part, wherein the part of the upper part which is arranged in front of the groove line (17) and the perforation line (18) with respect to the front side wall (14) is detachably connectible with the lower part after separation of the perforation lines (18), wherein a respective duct flap (16), which is bent over at right angles and on folding together of the upper part is fastened to the inner side of the right-angularly bent-over front side wall (14), is hinged to the front edge of each of the parts (13a, 15a) of the side walls (13, 15) of the cover (12), and wherein cut-outs (20) are provided at the upper edge of the duct flaps (16) and tabs (11) corresponding in format to the cut-outs (20) are hinged at the upper edge of the front side wall (4) and arranged in such a manner that on closing of the folding box they are bent over vertically downwardly while maintaining a restoring spring force, align with the cut-outs (20) and snap into these, **characterised in that** the front side wall (4) is fixedly connected with the lateral side walls (3, 5) and that the groove line (17) is arranged at a spacing from the front edge of the cover (12) which corresponds to the format of the content, particularly hygroscopic tablets, to be taken out all at once.

2. Folding box according to claim 1, **characterised in that** a respective recess (19) is formed in each of the side walls (13, 15) of the upper part at the outer edge near the respective perforation line (18).

## Revendications

1. Boîte pliante pour produits à protéger des influences externes, en particulier pour tablettes hygroscopiques, comportant une partie inférieure qui présente un fond (2) et quatre parois latérales (3, 4, 5, 6) qui y sont articulées et une partie supérieure qui présente un couvercle (12) articulé à une paroi latérale (6) de la partie inférieure et des parois latérales (13, 14, 15) articulées aux trois autres bords de couvercle, lesquelles recouvrent au moins partiellement les parois latérales (3, 4, 5) de la partie inférieure et, en position de fermeture, sont au moins partiellement reliées à celles-ci, le couvercle (12) présentant une ligne de pliage (17) s'étendant parallèlement à l'arête avant du couvercle, à partir de chacune des deux extrémités de laquelle une ligne de perforations (18) s'étend sur la paroi latérale adjacente respective (13, 15) et délimite de celle-ci la partie avant (13a, 15a), les parties des parois latérales (13, 15) de la partie supérieure situées derrière la ligne de perforations (18) par rapport à la paroi latérale avant (14) étant solidement reliées aux parties des parois latérales (3, 5) de la partie inférieure qui les recouvrent, la partie de la partie supérieure disposée devant la ligne de pliage (17) et les lignes de perforations (18) par rapport à la paroi latérale avant (14) pouvant, après séparation le long des lignes de perforations (18), être reliée de manière amovible à la partie inférieure, une languette (16) étant articulée à l'arête avant respective des parties (13a, 15a) des parois latérales (13, 15) du couvercle (12), laquelle est repliée à angle droit et, lors du pliage de la partie supérieure, est fixée du côté intérieur de la paroi latérale (14) avant repliée à angle droit, et des évidements (20) étant prévus au bord supérieur des languettes (16) et des pattes (11) de taille correspondant au format des évidements (20) étant articulées au bord supérieur de la paroi latérale avant (4) de la partie inférieure et disposées de telle façon que, lors de la fermeture de la boîte pliante, elles sont repliées verticalement vers le bas en maintenant leur force de ressort, sont alignées avec les évidements (20) et se verrouillent dans ceux-ci, **caractérisé en ce que**, la paroi latérale avant (4) est solidement reliée aux parois latérales (3, 5) et **en ce que** la ligne de pliage (17) est disposée à une distance de l'arête avant du couvercle (12) qui correspond au format du produit à prélever en une fois, en particulier des tablettes hygroscopiques.

2. Boite pliante suivant la revendication 1, **caractérisée en ce qu'**un renfoncement (19) est prévu dans chacune des parois latérales (13, 15) de la partie supérieure au bord extérieur à côté de la ligne de perforations correspondante (18).
